# EUROPÄISCHE PATENTSCHRIFT

(11) **EP 3 204 297 B1**
(45) Veröffentlichungstag und Bekanntmachung des Hinweises auf die Patenterteilung: **06.03.2019**
(21) Anmeldenummer: 15788341.4
(22) Anmeldetag: 08.10.2015
(51) Int. Cl.: B65B 9/04, B65B 11/52, B65B 41/02, B65B 7/16, B65B 47/02, B65B 47/04, B65B 47/08, B65B 47/10, B65B 59/00

(54) **VERFAHREN ZUM VERPACKEN VON GEGENSTÄNDEN IN BLISTER-VERPACKUNG**
METHOD FOR PACKAGING ARTICLES IN BUBBLE WRAP
PROCÉDÉ D'EMBALLAGE D'OBJETS DANS DES EMBALLAGES ALVÉOLAIRES

(30) Priorität: 09.10.2014 DE 102014114660
(43) Veröffentlichungstag der Anmeldung: 16.08.2017
(73) Patentinhaber: Medipack AG, 8200 Schaffhausen (CH)
(72) Erfinder: ARTUSI, Reto, CH-8200 Schaffhausen (CH)
(74) Vertreter: Patentanwälte und Rechtsanwalt Weiß, Arat & Partner mbB
(86) Internationale Anmeldenummer: PCT/EP2015/073205
(87) Internationale Veröffentlichungsnummer: WO 2016/055554

(56) Entgegenhaltungen:
- EP-A1- 0 284 529
- GB-A- 2 130 543
- US-A- 2 958 172
- US-A- 3 022 614

## Beschreibung

Die Erfindung betrifft ein Verfahren zum Verpacken von Gegenständen in Blister- Verpackungen aus einem den Gegenstand aufnehmenden Aufnahmeteil, der nach Aufnahme des Gegenstandes von einem Werkzeugstreifen verschlossen wird, sowie eine Vorrichtung hierfür.

### Stand der Technik

Der Begriff Blister bezeichnet in der Verpackungsindustrie eine in der Regel durchsichtige Verpackung, die der Aufnahme einer Vielzahl von Gegenständen dient. Vor allem bekannt ist die sogenannte Arzneimittelverblisterung. Dabei handelt es sich um Tablettenverpackungen, bei denen die Tabletten durch eine Rückwand aus Aluminium gedrückt werden können. Heute werden aber auch beliebige andere Gegenstände und insbesondere auch medizinische Gerätschaften in Blisterverpackungen dargeboten.

Beispielsweise zeigt die DE 10 2010 032 944 A1 eine Blisterverpackung für Zahnbürsten. Dabei werden vorab aus einem Kunststoffstreifen Blisterblasen zur Aufnahme der Gegenstände herausgeformt, was zum Beispiel durch Erwärmung und Anlegung eines Vakuums geschehen kann. Nach dem Einlegen des Gegenstandes werden diese Blisterblasen durch eine entsprechende Deckschicht aus Karton oder Kunststofffolie verschlossen beziehungsweise verschweisst.

Auch in der DE 20 2006 004 323 U1 ist eine Blisterverpackung für Kontaktlinsen gezeigt. Auch hier besteht die Blisterverpackung aus einer Blisterschale und einer Deckfolie. Die Blisterschale ist einteilig aus einem Folienband aus Kunststoff durch Tiefziehen hergestellt. Sie besteht aus einem im wesentlichen ebenen Grundkörper, aus dem heraus ein Napf und eine Mulde durch Tiefziehen ausgeformt sind. Um den Napf herum verläuft auf der Oberseite des ebenen Grundkörpers eine Befestigungsfläche. Die Deckfolie ist entlang der umlaufenden Befestigungsfläche dichtend und manuell lösbar mit der Blisterschale verbunden und schliesst die Kontaktlinse und die Flüssigkeit steril ein.

Die GB 2 130 543 A offenbart ein Verfahren zum Verpacken von Gegenständen in Blister-Verpackungen aus einem den Gegenstand aufnehmenden Aufnahmeteil, der nach Aufnahme des Gegenstandes von einem Werkstoffstreifen verschlossen wird.

Die EP 0 284 529 A1 offenbart unter anderem eine Verpackung mit einem Träger für ein oder mehrere zu verpackende Produkte, wobei eine Folie aus synthetischem Material den Träger und das Produkt bedeckt.

Die US 3,022,614 A offenbart ein Verfahren zum Verpacken von Gegenständen in Blister-Verpackungen, wobei die Gegenstände in Form und Ausdehnung variieren können
Die heutige Problematik besteht aber darin, dass gerade auf dem medizinischen Sektor die Anforderungen an die Blisterverpackungen immer höher werden. Sie müssen aus speziellen Kunststoffen bestehen, die allen hygienischen Anforderungen gerecht werden, und gleichzeitig leicht herstellbar und bedienbar sein. Andererseits sinkt die Stückzahl für die einzelnen Gegenstände immer mehr ab, sodass für die Vielzahl von unterschiedlichen Gegenständen auch eine Vielzahl von unterschiedlichen Blisterverpackungen bereit gehalten werden müssen.

### Aufgabe

Aufgabe der vorliegender Erfindung ist es, ein Verfahren der oben genannten Art zu entwickeln, mit dem es möglich ist hochwertigste Blisterverpackungen wirtschaftlich anzubieten, da sie in gleicher Ausführung für eine Vielzahl von Gegenständen verwendbar sind.

### Lösung der Aufgabe

Zur Lösung der Aufgabe führt, dass das Aufnahmeteil zumindest teilweise dem zu verpackenden Gegenstand angepasst wird.

Dieser Grundgedanke der vorliegenden Erfindung, welcher durch die beiliegenden Ansprüche definiert ist, hat den wesentlichen Vorteil, dass jetzt nicht mehr für jeden zu verpackenden Gegenstand eine eigene Blisterverpackung hergestellt werden muss, sondern dieselbe Blisterverpackung für eine Vielzahl von Gegenständen entsprechend deren räumlichen Ausgestaltung verwendet werden kann. Es ist lediglich notwendig, bestimmte Grössenstufen der Blisterverpackung bereit zu halten, die sich nach Länge, Breite und Höhe der Gegenstände ausrichten. Für einen kleineren Gegenstand kann immer eine Blisterverpackung mit einem grösseren Aufnahmeteil Anwendung finden.

In einer bevorzugten Ausführungsform des Verfahrens wird
- das Aufnahmeteil zusammen mit dem Gegentand in ihm in ein Werkzeug eingelegt und
- der Bereich des Aufnahmeteils oberhalb des Werkzeuges erwärmt, wonach
- im Bereich des Aufnahmeteils um den Gegenstand herum das Aufnahmeteil von innen entlüftet oder von aussen mit Druck beaufschlagt wird, sodass sich in dem Aufnahmeteil ein Raum für den Gegenstand ausbildet und
- danach dieser Raum für den Gegenstand von dem Werkstoffstreifen verschlossen wird.

Das bedeutet, dass das Aufnahmeteil der Blisterverpackung seine eigentliche Form beibehalten kann, aber dennoch für eine Vielzahl von Gegenständen verwendbar ist. Der umlaufende Rahmen kann seine Scharfkantigkeit, die für die Justage der Blisterverpackung in automatischen Verpackungsmaschinen notwendig ist, beibehalten. Diese Rahmen schützt auch nach wie vor das Produkt in dem Aufnahmeteil. Insgesamt bleibt das Aufnahmeteil auch stapelbar, da es aus einem etwa wie auch immer geformten, aber gleichen Innenraum besteht, der von einem Rahmen umlaufen wird. Dadurch sind diese Aufnahmeteile auch stapelbar und leicht zum Befüller transportierbar. Natürlich kann der innere Aufnahmeraum eine beliebige geometrische Konfiguration aufweisen. Für eine Vielzahl von Produkten sind jedoch nur wenige geometrische Ausgestaltungen von Aufnahmeräumen notwendig. Das bedeutet, dass diese Aufnahmeteile in sehr hohen Stückzahlen hergestellt werden können, was die Produktion wesentlich verbilligt. Dadurch kann natürlich auch wiederum höherwertiges Material verwendet werden. Dennoch bleibt das Verfahren wirtschaftlich günstig. Ferner ist es natürlich besonders vorteilhaft, dass der zu verpackende Gegenstand in dem Aufnahmeteil relativ festgelegt ist, wodurch ein schonender Transport des Gegenstandes möglich ist.

Wesentlicher Bestandteil des erfindungsgemässen Verfahrens ist, dass nur ein Teilbereich des Aufnahmeteils erwärmt wird. Dabei handelt es sich um den Teilbereich, der sich um den zu verpackenden Gegenstand herum legen soll. In der Regel wird es sich um den Boden des Aufnahmeraums handeln oder auch nur um einen Teilbereich dieses Bodens. All dies soll vom Erfindungsgedanken umfasst werden.

Das Entlüften hat den Vorteil gegenüber der Druckbeaufschlagung, dass der Vorgang leichter steuerbar ist. Anhand dem Ansteigen des Vakuums kann bestimmt werden, ob ein genügendes Entlüften stattgefunden hat, sodass sich das Aufnahmeteil weitestgehend oder in einem geforderten Umfang um den Gegenstand gelegt hat. Die Druckbeaufschlagung von aussen zur Verformung des Aufnahmeteils um den Gegenstand herum ist möglich und denkbar und hat zudem den Vorteil, dass der erwärmte Bereich des Aufnahmeteils wieder gekühlt wird. Dies muss aber sehr genau gesteuert werden, damit nicht eine zu frühe Kühlung erfolgt, die ein Einschliessen des Gegenstand nicht mehr möglich macht oder nur teilweise erlaubt. Aus diesem Grunde wird wohl die Vakuumvariante der Erfindung bevorzugt werden.

Eine weitere Verbesserung des erfindungsgemässen Verfahrens liegt darin, das Aufnahmeteil mit dem eingelegten Gegenstand vor dem Erwärmen mit einem Blatt zu verschliessen. Nach dem Erwärmen beziehungsweise nach dem Umschliessen des Gegenstandes muss das Aufnahmeteil von dem Werkstoffstreifen verschlossen werden. Hierzu ist es in der Regel notwendig, das Aufnahmeteil zusammen mit dem Gegenstand aus dem Werkzeug zu nehmen und zu drehen. Dabei besteht die Gefahr, dass der Gegenstand aus dem Aufnahmeteil fällt. Ein ein- oder aufgelegtes Blatt verhindert dies. Dieses Blatt kann vor dem Verschliessen mit dem Werkstoffstreifen entfernt werden oder aber auch so ausgestaltet sein, dass es in seiner Gebrauchslage bleibt. Wie eben erwähnt, wird das Aufnahmeteil mit dem eingelegten Gegenstand durch einen Werkstoffstreifen verschlossen, insbesondere versiegelt. Aus welchem Material dieser Werkstoffstreifen besteht, ist von untergeordneter Bedeutung. Bevorzugt werden Folien aus Kunststoff, Aluminium oder auch Cellulose.

Ferner wird eine Vorrichtung, die nicht Teil der Erfindung ist, zur Durchführung des oben beschriebenen Verfahrens beschrieben, die zumindest aus zwei Werkzeugteilen besteht, die das Aufnahmeteil mit eingelegtem Gegenstand zwischen sich aufnehmen. Dabei soll der Begriff Werkzeugteil sehr weit gefasst sein. Bei einem Ausführungsbeispiel, in dem bei dem erfindungsgemässen Verfahren mit Vakuum gearbeitet wird, besitzt dieses Werkzeugteil einen Wärmespender zum partiellen Erwärmen des Aufnahmeteils oberhalb des eingelegten Gegenstandes. Dem anderen Werkzeugteil ist eine Vakuumeinrichtung zugeordnet, damit der Raum um den eingelegten Gegenstand evakuiert werden kann.

Bei dem erfindungsgemässen Verfahren, bei dem mit Druck gearbeitet wird, liegt das Aufnahmeteil mit eingelegtem Gegenstand auf einem wie auch immer gearteten Werkzeugteil auf und wird von dem anderen Werkzeugteil mit Wärme und gleichzeitig Druck beaufschlagt. Hier wird ein geeignetes Druckgas zur Anwendung kommen. Sicherlich sind aber auch andere Druckmedien beziehungsweise Druckerzeuger denkbar, selbst mechanische Druckerzeuger, wie entsprechende Stempel od.dgl., die das Aufnahmeteil um den auszunehmenden Gegenstand herum ausformen.

### Figurenbeschreibung

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in
**Figur 1** eine Draufsicht auf eine Blisterverpackung;
**Figur 2 a)****-c)** schematische Darstellungen des erfindunsgemässen Verfahrens zum Verpacken von Gegenständen in Blisterverpackungen.

In Figur 1 ist ein Gegenstand 1, beispielsweise eine Pinzette, gezeigt, die in eine Blisterverpackung P eingelegt ist. Dabei bildet die Blisterverpackung P in einem Aufnahmeteil 2 einen Aufnahmeraum 3 für den Gegenstand 1 aus, der, in vielen Fällen, durchsichtig ausgestaltet sein kann. Dieser Aufnahmeraum 3 wird von einem Rand 4 umgeben, der flach und in der Regel starr ausgebildet ist.

Zur besseren Handhabbarkeit derartiger Blisterverpackungen P ist eine gewisse Scharfkantigkeit des Randes 4 notwendig, um ein automatisiertes Verpacken zu steuern. Ferner schützt dieser Rahmen 4 das Produkt in dem Aufnahmeraum 3. Des Weiteren ist hervorzuheben, dass derartige Aufnahmeteile 2 leicht stapelbar sind.

Nach dem Einlegen des Gegenstandes 1 in den Aufnahmeraum 3 des Aufnahmeteils 2 der Blisterverpackung P wird dieser Aufnahmeraum 3 von einem Werkstoffstreifen verschlossen, in der Regel versiegelt. Als Material für den Werkstoffstreifen 5 bietet sich eine Folie aus Kunststoff, Aluminium oder auch Karton an. Dies ist für die Erfindung von geringerer Bedeutung.

Das erfindungsgemässe Verpackungsverfahren für den Gegenstand 1 in der Blisterverpackung P geschieht wie folgt:
Gemäss Figur 2 a) wird das Aufnahmeteil 2 und der Gegenstand 1 zusammen in ein Skin-Werkzeug 6.1, 6.2 verbracht. Dabei wird noch zwischen ein unteres Werkzeugteil 6.2 und den Gegenstand 1 beziehungsweise das Aufnahmeteil 2 ein Blatt 7 eingelegt, welches lediglich den Sinn hat, zu verhindern, dass der Gegenstand 1 bei Herausnahme des Aufnahmeteils 2 aus dem Werkzeug nach dem Einlegen des Gegenstandes 1 in das Aufnahmeteil 2 aus diesem herausfällt.

Es ist ferner angedeutet, dass das untere Werkzeugteil 6.2 eine Entlüftungsbohrung 8 aufweist, die mit einer nicht näher gezeigten Vakuumquelle verbunden ist.

In einem nächsten Verfahrensschritt wird gemäss Figur 2 b) das obere Werkzeugteil 6.1 gegen das untere Werkzeugteil 6.2 verfahren und, wie durch Pfeile 9 angedeutet, ein Boden 10 des Aufnahmeteils 2 mit Wärme beaufschlagt. Hierdurch wird das Aufnahmeteil 2 partiell, das heisst, nur im Bereich des Bodens 10 oder auch nur in einem Teilbereich des Bodens 10 erwärmt, sodass sich dieser Boden verformen kann.

Nunmehr wird der Aufnahmeraum 3 durch die Entlüftungsbohrung 8 infolge des angelegten Vakuums evakuiert, wobei sich der Boden 10 des Aufnahmeteils 2 verformt. Er legt sich über den Gegenstand 1 und umrahmt diesen Gegenstand 1. Er bildet quasi den Gegenstand 1 ab.

In einem weiteren Verfahrensschritt wird das Werkzeug 6.1, 6.2 geöffnet und das Aufnahmeteil 2, wie in Figur 2 c) angedeutet, gedreht. Das Blatt 7 kann jetzt entfernt werden oder auch auf dem Aufnahmeteil 2 verbleiben. Der Aufnahmeraum 3 wird jetzt mit dem Werkstoffstreifen 5 verschlossen, wobei dieser Werkstoffstreifen 5 auf den Rahmen 4 des Aufnahmeteils 2 aufgeschweisst wird. Damit ist der Gegenstand 1 in dem Aufnahmeraum 3 festgelegt.

**Bezugszeichenliste**

| | | | | | |
|---|---|---|---|---|---|
| 1 | Gegenstand | 34 | | 67 | |
| 2 | Aufnahmeteil | 35 | | 68 | |
| 3 | Aufnahmeraum | 36 | | 69 | |
| 4 | Rahmen | 37 | | 70 | |
| 5 | Werkstoffstreifen | 38 | | 71 | |
| 6 | Werkzeug | 39 | | 72 | |
| 7 | Blatt | 40 | | 73 | |
| 8 | Entlüftungsbohrung | 41 | | 74 | |
| 9 | Erwärmung | 42 | | 75 | |
| 10 | Boden | 43 | | 76 | |
| 11 | | 44 | | 77 | |
| 12 | | 45 | | 78 | |
| 13 | | 46 | | 79 | |
| 14 | | 47 | | | |
| 15 | | 48 | | | |
| 16 | | 49 | | | |
| 17 | | 50 | | | |
| 18 | | 51 | | | |
| 19 | | 52 | | | |
| 20 | | 53 | | | |
| 21 | | 54 | | | |
| 22 | | 55 | | | |
| 23 | | 56 | | P | Blisterverpackung |
| 24 | | 57 | | | |
| 25 | | 58 | | | |
| 26 | | 59 | | | |
| 27 | | 60 | | | |
| 28 | | 61 | | | |
| 29 | | 62 | | | |
| 30 | | 63 | | | |
| 31 | | 64 | | | |
| 32 | | 65 | | | |
| 33 | | 66 | | | |

## Patentansprüche

1. Verfahren zum Verpacken von Gegenständen (1) in Blister-Verpackungen (P) aus einem den Gegenstand (1) aufnehmenden Aufnahmeteil (2), der nach Aufnahme des Gegenstandes (1) von einem Werkstoffstreifen (5) verschlossen wird, wobei das Aufnahmeteil (2) zumindest teilweise dem zu verpackenden Gegenstand (1) angepasst wird, wobei
- das Aufnahmeteil (2) einen Aufnahmeraum (3) für den Gegenstand ausbildet, den zumindest ein teilweiser starrer Rahmen (4) umläuft,
- das Aufnahmeteil (2) zusammen mit dem Gegenstand (1) in ihm in ein Werkzeug (6, 6.1, 6.2) eingelegt wird und
- der Bereich des Aufnahmeteils (2) oberhalb des Gegenstands (1) erwärmt wird, wobei das Aufnahmeteil (2) partiell mit Wärme beaufschlagt wird, indem es nur im Bereich eines Bodens (10) oder nur in einem Teilbereich eines Bodens (10) erwärmt wird, welcher sich um den zu verpackenden Gegenstand legen soll, wonach
- im Bereich des Aufnahmeteils (2) um den Gegenstand (1) herum das Aufnahmeteil (2) von innen entlüftet oder von aussen mit Druck beaufschlagt wird, so dass sich in dem Aufnahmeteil (2) ein Raum für den Gegenstand (1) ausbildet,
- wobei nur der Boden (10) des Aufnahmeraums (3) oder ein Teil davon oberhalb des Gegenstandes (1) nach Erwärmung bzw. nach Druckbeaufschlagung verformt wird, und
- danach dieser Raum für den Gegenstand (1) von dem Werkstoffstreifen (5) verschlossen wird.

2. Verfahren nach Anspruch 1, **dadurch gekennzeichnet, dass** das Aufnahmeteil (2) beim Einlegen in das Werkzeug von einem Blatt (7) unterlegt bzw. in dem Aufnahmeteil (2) gehalten wird.

3. Verfahren nach Anspruch 2, **dadurch gekennzeichnet, dass** als Blatt (Ziffer 7) ein Streifen aus Polyurethan verwendet wird.

4. Verfahren nach wenigstens einem der vorhergehenden Ansprüche, **dadurch gekennzeichnet, dass** das Aufnahmeteil (2) aus einem zumindest teilweise erwärmbaren Kunststoff besteht.

5. Verfahren nach wenigstens einem der vorhergehenden Ansprüche, **dadurch gekennzeichnet, dass** der Rahmen (4) flach und starr ausgebildet ist.

## Claims

1. A method for packaging items (1) in blister packaging (P) comprising a receiving part (2) which receives the item (1) and is closed by a material strip (5) after receiving the item (1), wherein the receiving part (2) is at least partially adapted to the item (1) to be packed,
wherein
- the receiving part (2) forms a receiving space (3) for the item, which is encompassed by a partially rigid frame (4),
- the receiving part (2), together with the item (1) therein, is inserted into a tool (6, 6.1, 6.2) and
- the region of the receiving part (2) above the item (1) is heated, wherein the receiving part (2) is partially subjected to heat in that it is heated only in the region of a base (10) or only in a partial region of a base (10), which is intended to lie around the item to be packed, whereby
- in the region of the receiving part (2) around the item (1), the receiving part (2) is de-aerated from the inside or is subjected to pressure from the outside so that a space for the item (1) forms in the receiving part (2),
- wherein only the base (10) of the receiving space (3) or a part thereof above the item (1) is deformed after heating or after being subjected to pressure, and
- this space for the item (1) is then closed by the material strip (5).

2. The method according to Claim 1, **characterised in that** the receiving part (2), as it is inserted into the tool, has a sheet (7) placed beneath it and holding it in the receiving part (2).

3. The method according to Claim 2, **characterized in that** a strip of polyurethane is used as the sheet (numeral 7).

4. The method according to at least one of the preceding claims, **characterised in that** the receiving part (2) is made from an at least partially heatable plastics material.

5. The method according to at least one of the preceding claims, **characterised in that** the frame (4) is designed to be flat and rigid.

## Revendications

1. Procédé d'emballage d'objets (1) dans des emballages alvéolaires (P) constitués d'une partie de réception (2) de l'objet (1) qui, après réception de l'objet (1), est obturée par une bande de matériau (5), où la partie de réception (2) est au moins partiellement adaptée à l'objet à emballer (1),
dans lequel
- la partie de réception (2) forme un espace de réception (3) de l'objet qui est entouré d'un cadre au moins partiellement rigide (4),
- la partie de réception (2) est placée, ensemble avec l'objet (1) dans cette dernière, dans un outil (6, 6.1, 6.2), et
- la zone de la partie de réception (2) au-dessus de l'objet (1) est chauffée, où la partie de réception (2) est partiellement soumise à de la chaleur en ce qu'elle est chauffée uniquement dans la zone d'un fond (10) ou uniquement dans une zone partielle d'un fond (10) qui doit être placée autour de l'objet à emballer, après quoi
- dans la zone de la partie de réception (2) autour de l'objet (1), la partie de réception (2)
est ventilée de l'intérieur ou soumise de l'extérieur à de la pression, de sorte que dans la partie de réception (2) soit formé un espace pour l'objet (1),
- dans lequel seul le fond (10) de l'espace de réception (3) ou une partie de ce dernier au-dessus de l'article (1) est déformé après chauffage ou après soumission à de la pression, et
- ensuite, cet espace pour l'objet (1) est obturé par la bande de matériau (5).

2. Procédé selon la revendication 1, **caractérisé par le fait que** lors de son placement dans l'outil, une feuille (7) est placée sous la partie de réception (2) ou est maintenue dans la partie de réception (2).

3. Procédé selon la revendication 2, **caractérisé par le fait que** comme feuille est utilisée une bande de polyuréthane (point 7).

4. Procédé selon au moins l'une des revendications précédentes, **caractérisé par le fait que** la partie de réception (2) est réalisée en une matière plastique pouvant au moins partiellement être chauffée.

5. Procédé selon au moins l'une des revendications précédentes, **caractérisé par le fait que** le cadre (4) est réalisé plat et rigide.
